# EUROPÄISCHE PATENTSCHRIFT

(11) **EP 2 842 471 B1**
(45) Veröffentlichungstag und Bekanntmachung des Hinweises auf die Patenterteilung: **19.12.2018**
(21) Anmeldenummer: 14182199.1
(22) Anmeldetag: 26.08.2014
(51) Int. Cl.: A47L 9/28, A47L 5/36

(54) **Staubsauger mit einer Steuerung zur Einstellung der Gebläseleistung**
Vacuum cleaner with a control system for adjusting the fan output
Aspirateur doté d'une commande destinée à régler la puissance de la soufflante

(30) Priorität: 28.08.2013 DE 102013109319
(43) Veröffentlichungstag der Anmeldung: 04.03.2015
(73) Patentinhaber: Miele & Cie. KG, 33332 Gütersloh (DE)
(72) Erfinder: Zinkann, Peter, 33332 Gütersloh (DE)

(56) Entgegenhaltungen:
- EP-A1- 0 853 917
- WO-A1-2004/041052
- DE-A1- 19 736 595
- DE-A1- 19 902 130
- DE-A1-102011 004 295
- DE-A1-102011 006 541
- US-A- 5 924 164

## Beschreibung

Die Erfindung betrifft ein Staubsauger mit einem Handgriff zur Lenkung eines bodenseitig am Saugrohr angebrachten Saugvorsatzes, mit einer im Staubsauger angeordneten Steuereinrichtung, die eine automatische Saugleistungsregulierung mit Schalt- und Steuermitteln umfasst und, dazu ausgebildet ist, die Leistung des Gebläsemotors einzustellen. Weiterhin betrifft die Erfindung ein Verfahren zum Betreiben eines derartig ausgebildeten Staubsaugers.

Staubsauger der vorgenannten Art werden seit langem auf dem Markt angeboten und sind in der Regel mit einer elektronischen Saugleistungsregulierung ausgestattet. Dabei wird, wie in der DE 28 19 193 A1 beschrieben, die Saugleistung durch Änderung der Motordrehzahl beeinflusst.

Die Einstellung der Saugleistung kann durch Schaltmittel am Gehäuse des Staubsaugers oder durch einen Drucktastenschalter am Handgriff des Staubsaugers vorgenommen werden und kann dabei in Stufen oder stufenlos erfolgen. Bei der Handgriffsteuerung werden die Signale des Drucktastenschalters über ein Funkmodul an die zentrale Steuereinrichtung im Staubsaugergehäuse übertragen.

### Für die Einstellung und das Verändern der Saugleistung gibt es verschiedene Einsatzmöglichkeiten.

So ist es beispielsweise bekannt eine so genannte Intensivstufe (Booster-Stufe) bei Staubsaugern vorzusehen, um kurzzeitig, zum Beispiel für 20 Sekunden eine bis zu 30 % höhere Saugleistung einstellen zu können. Damit soll erreicht werden, dass hartnäckiger Schmutz oder problematisches Sauggut effektiv aufgesaugt werden kann.

Eine weitere Einsatzmöglichkeit der Saugleistungsregulierung ist bei Staubsaugern mit Filterbeuteln bekannt. Hierbei wird über eine Regulierung der Saugleistung verhindert, dass diese in Abhängigkeit vom Füllgrad des Staubsauger-Filterbeutels starken Veränderungen unterliegt. Bei noch leerem Staubbeutel und damit einem hohen Unterdruck im Staubsammelraum, wird nur eine relativ geringe Saugleistung benötigt, wohingegen bei fast gefülltem Staubbeutel eine höhere Saugleistung notwendig ist, um noch effektiv saugen zu können.

Weiterhin sind aus der DE 10 2007 057 589 A1 auch Saugleistungsregulierungen bekannt, die sich an der Bodendüse sich einstellende Schiebekräfte berücksichtigen. So stellt sich auf dichten Teppichen eine hoher Unterdruck ein, der dann hohe Schiebekräfte an der Bodendüse zur Folge hat. In solchen Fällen soll die Saugleistungsregulierung den Unterdruck an der Bodendüse reduzieren, damit es nicht zum Festsaugen der Bodendüse oder zu besonders hohen Schiebewiderständen an der Bodendüse kommt.

Aus der DE 199 02 130 A1 ist ein Staubsauger bekannt, bei dem an einem Handgriff zur Lenkung eines bodenseitig am Saugrohr angebrachten Saugvorsatzes ein Schalt- und ein Funkelement angeordnet sind. Über das Schaltelement, welches über das Funkelement in Verbindung mit der Steuereinrichtung des Gebläsemotors des Staubsaugers steht, kann der Benutzer die Saugleistung des Staubsaugers regulieren.

Nachteilig bei den bisher bekannten Staubsaugern ist, dass der Benutzer nicht in die Lage versetzt wird, auf einfache Weise eine kurzzeitige Erhöhung der Saugleistung einzustellen, um flexibel auf spezifische Reinigungssituationen reagieren zu können.

Der Erfindung stellt sich somit das Problem einen Staubsauger anzugeben, bei dem die Nachteile des vorbekannten Stands der Technik auf einfache Art und Weise behoben werden. Erfindungsgemäß wird dieses Problem durch einen Staubsauger mit den Merkmalen des Patentanspruchs 1 gelöst. Dabei ist bei einem Staubsauger mit einem Handgriff und mit einer im Staubsauger angeordneten Steuereinrichtung u. a. vorgesehen, dass im oder am Handgriff ein Drucktastenschalter oder Schieberegler und ein Funkmodul angeordnet sind, und dass der Drucktastenschalter oder Schieberegler über das Funkmodul per Funk mit der Steuereinrichtung im Staubsauger in Verbindung steht, wobei durch Betätigen des Drucktastenschalters oder Schiebereglers kurzzeitig eine Erhöhung der Gebläseleistung bezogen auf die voreingestellte Leistung abrufbar ist.

Ein erfindungsgemäß ausgebildetes Verfahren zum Betreiben eines derartigen Staubsaugers ist in Patentanspruch 6 aufgeführt. Dabei ist u. a. vorgesehen einen Staubsauger so zu betreiben, dass durch einmalige Betätigung des im oder am Handgriff angeordneten Drucktastenschalters oder Schiebreglers eine bezogen auf die voreingestellte Leistung erhöhte Gebläseleistung für einen ersten Zeitraum abgerufen wird und durch zweimalige Betätigung des Drucktastenschalters oder Schiebereglers die Gebläseleistung für einen zweiten Zeitraum, der ein Vielfaches des ersten Zeitraums beträgt, erhöht wird, wobei die Signale des Drucktastenschalters oder Schiebereglers per Funk an die Steuereinrichtung im Gerätegehäuse übertragen werden.

Vorteilhafte Ausgestaltungen und Weiterbildungen der Erfindung ergeben sich aus den nachfolgenden Unteransprüchen.

Die mit der Erfindung erreichbaren Vorteile bestehen insbesondere darin, dass durch den Drucktastenschalter oder Schieberegler im oder am Handgriff auf einfache und bequeme Art und Weise eine erhöhte Saugleistung abgerufen werden kann, um in speziellen Einsatzsituationen unmittelbar eine effektive Reinigung der zu reinigenden Fläche erzielen zu können.

Zusätzlich wird durch die Überwachung des vom Gebläse erzeugten Unterdrucks sichergestellt, dass die Einschaltung der erhöhten Leistung bezogen auf die voreingestellte Leistung unterbleibt, wenn sich zu hohe Schiebekräfte an der Bodendüse einstellen könnten. So wird die Einstellung unvorteilhafter Arbeitspunkte wirksam vermieden.

Vorzugsweise sollte der erste Zeitraum für die Erhöhung der Gebläseleistung bis zu 10 Sekunden und der zweite Zeitraum für die Erhöhung der Gebläseleistung sollte bis zu 20 Sekunden betragen. Anschließend wird die Leistung wieder automatisch auf die voreingestellte oder vorgewählte Saugleistung zurückgefahren.

Ein Ausführungsbeispiel der Erfindung ist in den Zeichnungen rein schematisch dargestellt und wird nachfolgend näher beschrieben. Es zeigt
- Figur 1: einen Staubsauger in der Parkposition mit seiner betriebsbereiten Ausrüstung.

Der in der Zeichnung dargestellte Staubsauger 1 ist in der üblichen Weise über den Saugschlauch 2 mit dem Handgriff 3 verbunden. Der Handgriff 3 dient zur Steuerung und Lenkung des am Saugrohr 4 angeschlossenen Saugvorsatzes 5, der hier als Bodendüse ausgebildet ist.

Im oder am Handgriff 3 sind im vorliegenden Ausführungsbeispiel ein Drucktastenschalter 6 sowie ein Funkmodul 7 untergebracht. Hiermit kann auf die Leistung des Gebläsemotors durch Betätigen des Drucktastenschalters 6 vom Handgriff 3 aus über das Funkmodul 7 per Funk Einfluss genommen werden, was nachfolgend noch näher erläutert wird. Die Signale der Handgriffsteuerung werden durch die bekannten Übertragungsverfahren, vorzugsweise über Zig-Bee, an die im Staubsaugergehäuse untergebrachte Steuereinrichtung 8 übertragen. Die Anwahl der gewünschten Saugleistungsbereiche kann durch die üblicherweise am hinteren Ende des Staubsaugers angeordneten Schaltvorrichtungen 10 vorgenommen werden. Zusätzlich ist im Unterdruckbereich der Staubbeutelaufnahme 11 ein Drucksensor 9 vorgesehen, dessen Signale ebenfalls an die Steuereinrichtung 8 übertragen werden.

Mit der erfindungsgemäßen Anordnung kann der Staubsauger wie folgt betrieben werden:
Wenn der Saugbetrieb durch Einschalten einer vorgewählten oder voreingestellten Saugleistungsstufe gestartet wurde, kann bei Bedarf durch einmaliges Drücken des Kunden auf den Drucktastenschalters 6 unmittelbar eine kurzzeitige Erhöhung der Gebläseleistung bezogen auf die voreingestellte Leistung für bis zu 10 Sekunden abgerufen werden. Anschließend wird die Leistung wieder automatisch auf die voreingestellte oder vorgewählte Saugleistung zurückgefahren.

Wenn für den Kunden bereits erkennbar ist, dass ein längerer Zeitraum für das Aufsaugen eines vorliegenden Sauggutes mit der erhöhter Leistung erforderlich sein wird, kann durch zweimaliges Drücken des Drucktastenschalters 6 diese erhöhte Leistung für bis zu 20 Sekunden eingeschaltet oder abgerufen werden, bevor wieder auf die ursprünglich eingestellte Leistungsstufe zurück gekehrt wird.

Wenn der Drucktastenschalter 6, wie vorbeschrieben betätigt wurde, wird die eventuell ebenfalls in Funktion befindliche, automatische Saugleistungsregulierung über die Steuereinrichtung 8 außer Kraft gesetzt.

Vorzugsweise ist in der Staubbeutelaufnahme 11, also im Unterdruckbereich vor dem Sauggebläse, ein Drucksensor 9 vorgesehen, der ebenfalls mit der Steuereinrichtung 8 in Verbindung steht. Die Signale des Drucksensors 9 sollen bewirken, dass das Einschalten der erhöhten Leistung verhindert wird. Bei Überschreitung eines vorbestimmten Grenzwert für den Unterdruck hat eine Erhöhung der Leistung lediglich einen höheren Unterdruck und daraus resultierend höhere Schiebekräfte an dem Saugvorsatz 5 des Staubsaugers zur Folge. Höhere Schiebekräfte schränken jedoch den Reinigungskomfort des Kunden in erheblicher Weise ein. Aus diesem Grund verhindert die Steuereinrichtung 8, bei Überschreiten eines vorbestimmten Grenzwert für den Unterdruck die Einstellung der erhöhten Leistung.

In einer weiteren, in der Zeichnung nicht dargestellten Ausführungsform ist vorgesehen, dass im oder am Handgriff 3 ein weitere Drucktastenschalter angeordnet sind, die ebenfalls per Funk mit der Steuereinrichtung 8 in Verbindung stehen. Über diese Drucktastenschalter können dann auch die für den normalen Saugbetrieb vorgesehenen Saugleistungsstufen des Staubsaugers voreingestellt werden. Vorzugsweise sollte der Handgriff 3 bis zu vier Drucktastenschalter aufweisen, wobei einer als Ausschalter für den Staubsauger fungiert, während die anderen weiteren Drucktastenschalter für die Auswahl der Saugleistungsstufen des Staubsaugers vorgesehen sind. Auch nicht in Figuren dargestellt ist eine Ausführungsform, bei welcher die Drucktastenschalter durch einen Schiebregler ersetzt sind.

In einer besonders vorteilhaften Ausführung der Erfindung sind im Handgriff Batterien oder Akkumulatoren vorgesehen, welche die Stromversorgung der Drucktastenschalter oder Schieberegler gewährleisten. In oder am Handgriff, vorzugsweise in oder am Drucktastenschalter 6 oder dem Schieberegler, ist in einer besonders vorteilhaften Ausführungsform eine Kontrollleuchte vorgesehen, die dazu ausgebildet ist, bei Unterschreitung eines bestimmten Grenzwerts für den Ladungszustand der Batterien oder Akkumulatoren, dies dem Benutzer zu signalisieren. Hierdurch ist gewährleistet, dass die Batterien rechtzeitig vor der vollständigen Entladung gewechselt werden können.

Einzelne im Vordergrund stehende Aspekte der hier vorgelegten Beschreibung lassen sich damit kurz wie folgt zusammenfassen: Angegeben wird ein Staubsauger 1 mit einem Handgriff 3 zur Lenkung eines bodenseitig am Saugrohr 4 angebrachten Saugvorsatzes 5, mit einer im Staubsauger 1 angeordneten Steuereinrichtung 8, die eine automatische Saugleistungsregulierung 10 mit Schalt- und Steuermitteln umfasst und dazu ausgebildet ist, die Leistung des Gebläsemotors einzustellen.

Erfindungsgemäß ist vorgesehen, dass im oder am Handgriff 3 ein Drucktastenschalter 6 und ein Funkmodul 7 angeordnet sind, und dass der Drucktastenschalter 6 über das Funkmodul 7 per Funk mit der Steuereinrichtung 8 im Staubsauger 1 in Verbindung steht, wobei durch Betätigen des Drucktastenschalters 6 kurzzeitig eine Erhöhung der Gebläseleistung bezogen auf die voreingestellte Leistung abrufbar ist.

### Bezugszeichenliste:

- 1: Staubsauger
- 2: Saugschlauch
- 3: Handgriff
- 4: Saugrohr
- 5: Saugvorsatz
- 6: Drucktastenschalter
- 7: Funkmodul
- 8: Steuereinrichtung
- 9: Drucksensor
- 10: Schaltvorrichtung, Saugleistungsstufen
- 11: Staubbeutelaufnahme

## Patentansprüche

1. Staubsauger (1) mit einem Handgriff (3) zur Lenkung eines bodenseitig am Saugrohr (4) angebrachten Saugvorsatzes (5), mit einer im Staubsauger (1) angeordneten Steuereinrichtung (8), die eine automatische Saugleistungsregulierung (10) mit Schalt- und Steuermitteln umfasst und dazu ausgebildet ist, die Leistung des Gebläsemotors einzustellen, wobei im oder am Handgriff ein Drucktastenschalter (6) oder Schieberegler und ein Funkmodul (7) angeordnet sind, und dass der Drucktastenschalter (6) oder Schieberegler über das Funkmodul (7) per Funk mit der Steuereinrichtung (8) im Staubsauger (1) in Verbindung steht, wobei durch Betätigen des Drucktastenschalters (6) oder Schiebereglers kurzzeitig eine Erhöhung der Gebläseleistung bezogen auf die voreingestellte Leistung abrufbar ist,
**dadurch gekennzeichnet,**
**dass** im Unterdruckbereich vor dem Gebläsemotor ein Drucksensor (9) angeordnet ist, der mit der Steuereinrichtung (8) in Verbindung steht, und die Steuereinrichtung (8) dazu ausgebildet ist, die Einstellung der erhöhten Leistung zu unterdrücken, in Abhängigkeit eines vom Drucksensor (9) bereits erfassten Unterdrucks..

2. Staubsauger nach Anspruch 1,
**dadurch gekennzeichnet,**
**dass** die Erhöhung der Gebläseleistung 20% bezogen auf die voreingestellte Leistung beträgt.

3. Staubsauger nach Anspruch 1 oder 2,
**dadurch gekennzeichnet,**
**dass** die Steuereinrichtung (8) derart eingerichtet ist, durch einmaliges Betätigen des Drucktastenschalters (6) oder Schiebereglers eine erhöhte einstellbare Leistung des Gebläsemotors für einen ersten Zeitraum abzurufen und durch zweimaliges Drücken des Drucktastenschalters (6) oder Schiebereglers diese Leistung für einen zweiten Zeitraum einzustellen, wobei der zweite Zeitraum ein Vielfaches des ersten Zeitraums beträgt.

4. Staubsauger nach Anspruch 1 bis 3,
**dadurch gekennzeichnet,**
**dass** die Steuereinrichtung (8) dazu ausgebildet ist, bei Betätigung des Drucktastenschalters (6) oder Schiebereglers die automatische Saugleistungsregulierung (10) bei kurzzeitiger Erhöhung der Gebläseleistung außer Kraft zu setzen.

5. Staubsauger nach einem oder mehreren der Ansprüche 1 bis 4,
**dadurch gekennzeichnet,**
**dass** im oder am Handgriff (3) weitere Drucktastenschalter angeordnet sind, die ebenfalls über das Funkmodul (7) per Funk mit der Steuereinrichtung (8) in Verbindung stehen, und dass mit diesen Drucktastenschaltern die Gebläseleistung des Staubsaugers einstellbar ist.

6. Verfahren zum Betreiben eines Staubsaugers, wobei dass durch einmalige Betätigung des im oder am Handgriff (3) angeordneten Drucktastenschalters (6) oder Schiebereglers eine bezogen auf die voreingestellte Leistung erhöhte Gebläseleistung für einen ersten Zeitraum abgerufen wird und dass durch zweimalige Betätigung des Drucktastenschalters (6) oder Schiebereglers die Gebläseleistung für einen zweiten Zeitraum, der ein Vielfaches des ersten Zeitraums beträgt, erhöht wird, wobei die Signale des Drucktastenschalters (6) oder Schiebereglers per Funk an die Steuereinrichtung (8) im Gerätegehäuse übertragen werden
**dadurch gekennzeichnet,**
**dass** der Staubsauger ferner im Unterdruckbereich vor dem Sauggebläse einen Drucksensor (9) umfasst, der mit der Steuereinrichtung (8) in Verbindung steht, und dass durch die Signale des Drucksensors (9) die Einstellung der erhöhten Leistung unterdrückt wird, wenn die Schiebekraft an dem Saugvorsatz (5) des Staubsaugers (1) einen vorbestimmten Grenzwert überschreitet.

7. Verfahren zum Betreiben eines Staubsaugers nach Anspruch 6,
**dadurch gekennzeichnet,**
**dass** bei Betätigung des Drucktastenschalters (6) oder Schiebereglers die automatische Saugleistungsregulierung (10) außer Kraft gesetzt wird.

## Claims

1. Vacuum cleaner (1), comprising a handle (3) for steering a suction attachment (5) fitted to the floor-facing end of the suction tube (4), and comprising a control device (8), arranged in the vacuum cleaner (1), which comprises an automatic suction power regulator (10) having switching means and control means and is designed for adjusting the output of the fan motor, a push-button switch (6) or sliding controller and a radio module (7) being arranged in or on the handle, and in that the push-button switch (6) or sliding controller is connected to the control device (8) in the vacuum cleaner (1) by radio via the radio module (7), it being possible to request a brief increase in the fan output relative to the default power by actuating the push-button switch (6) or sliding controller,
**characterised in that** a pressure sensor (9) that is connected to the control device (8) is arranged in the negative pressure region upstream of the fan motor, and the control device (8) is designed for suppressing adjustment to the increased output on the basis of a negative pressure already detected by the pressure sensor (9).

2. Vacuum cleaner according to claim 1, **characterised in that** the increase in fan output is 20% relative to the default output.

3. Vacuum cleaner according to either claim 1 or claim 2, **characterised in that** the control device (8) is designed such that actuating the push-button switch (6) or sliding controller once requests an increased, adjustable output of the fan motor for a first time period, and pushing the push-button switch (6) or sliding controller twice adjusts said output for a second time period, the second time period being a multiple of the first time period.

4. Vacuum cleaner according to claims 1 to 3, **characterised in that** the control device (8) is designed for overriding the automatic suction power regulator (10) during the brief increase in fan output when the push-button switch (6) or sliding controller is actuated.

5. Vacuum cleaner according to one or more of claims 1 to 4, **characterised in that** further push-button switches are arranged in or on the handle (3) which are likewise connected to the control device (8) by radio via the radio module (7), and **in that** the fan output of the vacuum cleaner can be adjusted by means of said push-button switches.

6. Method for operating a vacuum cleaner, in which in that a fan output that is increased with respect to the default output is requested for a first time period by actuating the push-button switch (6) or sliding controller arranged in or on the handle (3) once, and in that the fan output is increased for a second time period that is a multiple of the first time period by actuating the push-button switch (6) or sliding controller twice, the signals of the push-button switch (6) or sliding controller being transmitted to the control device (8) in the appliance housing by radio, **characterised in that**
the vacuum cleaner further comprises, in the negative pressure region upstream of the suction fan, a pressure sensor (9) that is connected to the control device (8), and **in that** adjustment to the increased output is suppressed by the signals of the pressure sensor (9) when the sliding force on the suction attachment (5) of the vacuum cleaner (1) exceeds a predefined threshold value.

7. Method for operating a vacuum cleaner according to claim 6, **characterised in that** the automatic suction power regulator (10) is overridden when the push-button switch (6) or sliding controller is actuated.

## Revendications

1. Aspirateur (1) comportant une poignée (3) destinée à diriger une buse d'aspiration (5) disposée montée sur le tuyau d'aspiration (4) du côté du sol, avec un dispositif de commande (8) qui est disposé dans l'aspirateur (1), qui comprend un dispositif de régulation automatique de la puissance d'aspiration (10) muni de moyens de commutation et de commande, et qui est conçu de façon à régler la puissance du moteur de ventilateur, un interrupteur à bouton-poussoir (6) ou un curseur et un module sans fil (7) étant disposés dans ou sur la poignée, et de façon que l'interrupteur à bouton-poussoir (6) ou le curseur soit reliés par radio via le module sans fil (7) au dispositif de commande (8) situé dans l'aspirateur (1), une augmentation de la puissance de ventilateur par rapport à la puissance préréglée pouvant être demandée momentanément par actionnement de l'interrupteur à bouton-poussoir (6) ou du curseur, **caractérisé en ce que**
un capteur de pression (9) est disposé dans la zone de dépression avant le moteur de ventilation, lequel capteur de pression est relié au dispositif de commande (8), et le dispositif de commande (8) est conçu de manière à réduire le réglage de la puissance accrue en fonction d'une dépression déjà détectée par le capteur de pression (9).

2. Aspirateur selon la revendication 1, **caractérisé en ce que**
l'augmentation de la puissance de ventilateur est de 20 % rapportés à la puissance préréglée.

3. Aspirateur selon la revendication 1 ou 2, **caractérisé en ce que**
le dispositif de commande (8) est adapté de façon à demander une puissance réglable à un niveau accru du moteur de ventilateur pendant un premier intervalle de temps en appuyant une fois sur l'interrupteur à bouton-poussoir (6) ou le curseur, et de façon à régler cette puissance pendant un second intervalle de temps en appuyant deux fois sur l'interrupteur à bouton-poussoir (6) ou le curseur, le seconde intervalle de temps étant un multiple du premier intervalle de temps.

4. Aspirateur selon l'une des revendications 1 à 3, **caractérisé en ce que** le dispositif de commande (8) est conçu de façon que, lors de l'actionnement de l'interrupteur à bouton-poussoir (6) ou du curseur, le dispositif de régulation automatique d'aspiration (10) est mis hors circuit lorsque la puissance de ventilateur est momentanément augmentée.

5. Aspirateur selon une ou plusieurs des revendications 1 à 4, **caractérisé en ce que** d'autres interrupteurs à bouton-poussoir sont disposés dans ou sur la poignée (3), lesquels sont également reliés par radio via le module sans fil (7) au dispositif de commande (8), et **en ce que** la puissance de ventilateur de l'aspirateur est réglable au moyen de ces interrupteurs à bouton-poussoir.

6. Procédé de fonctionnement d'un aspirateur, la puissance de ventilateur, accrue par rapport à la puissance préréglée, étant demandée pendant un premier intervalle de temps en appuyant une fois sur l'interrupteur à bouton-poussoir (6) ou le curseur disposé dans ou sur la poignée (3) et la puissance de ventilateur étant augmentée pendant un deuxième intervalle de temps qui un multiple du premier intervalle de temps, en appuyant deux fois sur l'interrupteur à bouton-poussoir (6) ou le curseur, les signaux de l'interrupteur à bouton-poussoir (6) ou du curseur étant transmis par radio au dispositif de commande (8) situé dans le boîtier de l'appareil, **caractérisé en ce que**
l'aspirateur comprend, en outre, dans la zone de dépression, avant le ventilateur d'aspiration, un capteur de pression (9) qui est relié au dispositif de commande (8), et **en ce que** le réglage de la puissance accrue est supprimée par les signaux du capteur de pressions (9) si la force de coulissement exercée sur la buse d'aspiration (5) de l'aspirateur (1) dépasse un seuil prédéterminé.

7. Procédé de fonctionnement d'un aspirateur selon la revendication 6, **caractérisé en ce que**, le dispositif de régulation automatique d'aspiration (10) est mis hors circuit par actionnement sur l'interrupteur à bouton-poussoir (6) ou le curseur.
